# EUROPÄISCHE PATENTSCHRIFT

(11) **EP 0 654 527 B1**
(45) Veröffentlichungstag und Bekanntmachung des Hinweises auf die Patenterteilung: **14.01.1998**
(21) Anmeldenummer: 94203211.1
(22) Anmeldetag: 04.11.1994
(51) Int. Cl.: C11B 3/00

(54) **Verfahren zum Entschleimen von Pflanzenöl mittels Enzymen**
Process for degumming vegetable oils with enzymes
Procédé de démucilagination d'huiles végetales avec des enzymes

(30) Priorität: 19.11.1993 DE 4339556
(43) Veröffentlichungstag der Anmeldung: 24.05.1995
(73) Patentinhaber: METALLGESELLSCHAFT AKTIENGESELLSCHAFT, 60323 Frankfurt am Main (DE); RÖHM GMBH, 64293 Darmstadt (DE)
(72) Erfinder: Buchold, Henning, Dr., D-63452 Hanau am Main (DE); Boensch, Rudolf, Dr., D-55299 Nackenheim (DE); Schroeppel, Joerg, Dr., D-60439 Frankfurt am Main (DE)
(74) Vertreter: Rieger, Harald, Dr.

(56) Entgegenhaltungen:
- EP-A- 0 513 709
- EP-A- 0 622 446
- DE-A- 2 411 531
- GB-A- 1 190 096
- FETT WISSENSCHAFT TECHNOLOGIE- FAT SCIENCE TECHNOLOGY, Bd.95, Nr.8, 1993, LEINFELDEN ECHTERDINGEN DE Seiten 300 - 304 H. BUCHOLD 'Enzymatische Phosphatidentfernung aus Pflanzenölen'
- DATABASE WPI Week 7738, Derwent Publications Ltd., London, GB; AN 77-68027Y & JP-A-52 096 790 (SUGIURA M) 13. August 1977
- DATABASE WPI Week 9030, Derwent Publications Ltd., London, GB; AN 90-226962 & JP-A-2 153 997 (SHOWA SANGYO KK) 13. Juni 1990

## Beschreibung

Die Erfindung betrifft ein Verfahren zum Entschleimen von Pflanzenöl, wobei man das Pflanzenöl auf einen pH-Wert von 3 bis 6 einstellt, eine wäßrige Enzymlösung im Öl dispergiert, die eines der Enzyme Phospholipase A1, A2 oder B enthält, die Enzyme im Öl unter Rühren bei Temperaturen von 20 bis 90°C in einem Entschleimungsreaktor einwirken läßt und aus der aus dem Entschleimungsreaktor abgezogenen Flüssigkeit entschleimtes Öl abtrennt.

Ein solches Verfahren ist aus EP-A-0 513 709 bekannt. Beim beschriebenen Verfahren bleibt aber offen, wie man die gebrauchten Enzyme nach der Entschleimung des Öls zurückgewinnt, damit sie im Verfahren wiederverwendet werden können. Die Entschleimung von Speiseölen erfolgt beim Verfahren gemäß EP-B-0 122 727 mit hydrolysierten Phosphatiden. Die Phosphatide, z. B. Lecithin, können im Prozeß wiedergewonnen und zurückgeführt werden. In Database WPI Week 7738 (Derwent-Abstract zu JP-A-52 096 790) wird die Reinigung von Enzymen, darunter Phospholipase A, mittels vorbehandelter Träger beschrieben, auf denen die Enzyme adsorbiert werden.

Der Erfindung liegt die Aufgabe zugrunde, beim eingangs genannten Verfahren die gebrauchten Enzyme im Entschleimungsverfahren mindestens teilweise wiederzuverwenden. Erfindungsgemäß geschieht dies dadurch, daß man der aus dem Entschleimungsreaktor abgezogenen Flüssigkeit bei Temperaturen von 20 bis 90°C vor oder nach dem Abtrennen des entschleimten Öls ein Trennhilfsmittel oder einen Lösungsvermittler zugibt und eine wäßrige, gebrauchte Enzyme enthaltende, weitgehend schlammfreie Lösung gewinnt, die man mindestens teilweise vor den Entschleimungsreaktor zurückführt und im zu entschleimenden Öl dispergiert, wobei der Anteil gebrauchter, zurückgeführter Enzyme in der Gesamtmenge der im Öl dispergierten Enzyme mindestens 10 % beträgt. Aus Kostengründen ist es vorteilhaft, wenn der Anteil gebrauchter, zurückgeführter Enzyme in der Gesamtmenge der im Öl dispergierten Enzyme mindestens 20 % oder noch besser, mindestens 50 % beträgt.

Die aus dem Entschleimungsreaktor abgezogene Flüssigkeit enthält entschleimtes Öl. Wenn man aus dieser Flüssigkeit das entschleimte Öl abtrennt, z.B. in einer Zentrifuge, fällt gleichzeitig eine Wasser-Schlamm-Phase an, die die gebrauchten Enzyme enthält. Um diese Enzyme wiederverwendbar zu machen, kann man zwei verschiedene Wege beschreiten:
1. Weg: Bei einer Temperatur im Bereich von 20 bis 90°C dispergiert man in der Wasser-Schlamm-Phase ein Trennhilfsmittel, rührt das Ganze in einem Verweilbehälter und trennt aus der schlammhaltigen Flüssigkeit, z.B. durch Filtration, eine wäßrige, weitgehend schlammfreie Phase ab, welche die gebrauchten Enzyme enthält. Diese wäßrige Phase wird ganz oder teilweise vor den Entschleimungsreaktor zurückgeführt und in dem zu entschleimenden Öl dispergiert.
2. Weg: Bei einer Temperatur im Bereich von 20 bis 90°C gibt man der Wasser-Schlamm-Phase einen Lösungsvermittler zu und erhält unter Rühren eine wäßrige, weitgehend schlammfreie Lösung, welche die gebrauchten Enzyme enthält. Diese Lösung wird ganz oder teilweise vor den Entschleimungsreaktor zurückgeführt und mit dem zu entschleimenden Öl gemischt. Der Lösungsvermittler sorgt dafür, daß ein Ausfallen von phosphatidhaltigem Schlamm mit adsorbierten Enzymen unterbleibt.

Eine Variante des 2. Wegs besteht darin, der aus dem Entschleimungsreaktor kommenden ölhaltigen Flüssigkeit einen Lösungsvermittler zuzugeben und dann das entschleimte Öl aus der Flüssigkeit abzutrennen, z.B. in einer Zentrifuge. Man erhält hierbei neben dem entschleimten Öl eine wäßrige, weitgehend schlammfreie Phase, welche die gebrauchten Enzyme enthält. Diese wäßrige Phase kann man ganz oder teilweise, ohne weitere Behandlung, vor den Entschleimungsreaktor zurückführen, um sie mit dem zu entschleimenden Öl zu mischen.

Sowohl als Trennhilfsmittel als auch als Lösungsvermittler können folgende Substanzen oder Substanzgemische dienen:
a) Polyethylen-Zucker-Fettsäureester, insbesondere TWEEN 20 bis TWEEN 85 (Hersteller: DuPont),
b) Rizinusethoxylat,
c) ethoxyliertes Palmitat,
d) ethoxylierter synthetischer primärer Alkohol, wobei der Alkohol vorzugsweise ein C₉- bis C₁₁-Alkohol ist, der z.B. 12 Ethoxylgruppen aufweist,
e) ethoxylierter Laurylalkohol, z.B. mit 11 Ethoxylgruppen,
f) ethoxylierter Talgfettalkohol, z.B. mit 25 Ethoxylgruppen, oder
g) hydrophobes Tensid, z.B. SPAN 40 oder SPAN 80 (Hersteller: ICI).

Darüber hinaus können als Trennhilfsmittel auch verwendet werden:
h) anionaktive Verbindungen, insbesondere
   h1) heißwasserlösliche Methylcellulosen oder
   h2) heißwasserlösliche Carboxymethylcellulosen,
i) nichtionogene Verbindungen, insbesondere
   i1) Polysaccharide, z.B. wasserlösliche Stärke,
   i2) Xerogele, z.B. Agar-Agar oder hydrolysierte Gelatine,
   i3) Biopolymere, insbesondere Alginate oder Chitosane.

Die Menge des anzuwendenden Lösungsvermittlers oder Trennhilfsmittels kann im breiten Bereich variieren, sie liegt zumeist bei 0,1 bis 100 g/l Flüssigkeit. Ein Überschuß an Lösungsvermittler oder Trennhilfsmittel ist nicht störend.

Für die Entschleimung der Speiseöle unter Mitwirkung von Enzymen ist es zweckmäßig, das Öl zunächst mit Wasser für die Gewinnung von Lecithin vorzuentschleimen. Die Phospholipasen A1, A2 oder B greifen nämlich Lecithin im Öl an, so daß es zweckmäßig ist, den Phosphorgehalt des Öls durch eine Vorentschleimung, z.B. mit Wasser, in den Bereich von 50 bis 500 ppm abzusenken. Diese Vorbehandlung ist vor allem für lecithinreiche Öle, wie z.B. Sojaöl, zu empfehlen.

Ausgestaltungsmöglichkeiten des Verfahrens werden mit Hilfe der Zeichnung erläutert.
- Fig. 1: zeigt das Fließschema einer Verfahrensvariante mit Zugabe eines Trennhilfsmittels und
- Fig. 2: zeigt Verfahrensvarianten mit Zugabe eines Lösungsvermittlers.

Das vollständig zu entschleimende Pflanzenöl kommt gemäß Fig. 1 aus der Leitung (1), man dosiert ihm aus dem Vorratsbehälter (2) zunächst eine wäßrige saure Lösung, z.B. Zitronensäure, und aus dem Vorratsbehälter (3) eine wäßrige alkalische Lösung, z.B. Natronlauge, in solchen Mengen zu, daß das Öl mit einem pH-Wert von 3 bis 6, vorzugsweise etwa 5, durch die Leitung (4) in einen ersten Dispergierer (5) eintritt. Im Dispergierer (5) wird eine Öl-Wasser-Emulsion erzeugt, die man durch die Leitung (6) in einen Verweilbehälter (7) leitet.

Nach einer Verweilzeit im Bereich von 1 bis 30 Minuten fließt die Emulsion durch die Leitung (8) zu einer Zugabestelle (9) für eine wäßrige Enzymlösung, die aus dem Vorratsgefäß (10) kommt. Pro Liter Öl werden hierbei 10 bis 100 mg an Enzymlösung zudosiert. Bei den in Wasser gelösten Enzymen handelt es sich um die Phospholipase vom Typ A1, A2 oder B, z.B. mit einer Aktivität der Lösung von 10 000 Lecitaseeinheiten pro Milliliter. Das enzymhaltige Öl wird durch einen weiteren Dispergierer (11) geführt und gelangt dann in der Leitung (12) zu einem Entschleimungsreaktor (13). Der Reaktor (13) besteht aus 1 bis 5 Etagen, wobei jede Etage eine Rühreinrichtung (14) und eine Beheizung (15) aufweist. Zwischen benachbarten Etagen gibt es eine Verbindungsleitung (16). Der in der Zeichnung dargestellte Reaktor (13) weist drei Etagen (13a), (13b) und (13c) auf, durch die das zu behandelnde Öl mit einer gewissen Verweilzeit in jeder Etage von oben nach unten fließt. In jeder Etage können unterschiedliche Behandlungstemperaturen eingestellt werden, wobei es sich empfiehlt, in der obersten Etage (13a) mit der niedrigsten Temperatur und in der untersten Etage (13c) mit der höchsten Temperatur zu arbeiten. Die Behandlungstemperaturen im Reaktor (13) liegen im Bereich von 20 bis 90°C bei einer gesamten Verweilzeit im Reaktor (13) von üblicherweise 3 bis 5 Stunden.

Das behandelte Öl verläßt den Entschleimungsreaktor (13) durch die Leitung (17) und wird einer Zentrifuge (18) aufgegeben. In der Zentrifuge wird als Produkt entschleimtes Öl gewonnen, das man in der Leitung (19) abführt. Der enzymhaltigen wäßrigen Schlammphase in der Leitung (20) gibt man aus dem Vorratsbehälter (21) Trennhilfsmittel zu und rührt das Ganze im Dispergierer (22) intensiv. Anschließend gibt man die gerührte Phase in der Leitung (23) einem Verweilbehälter (24) auf, der vorzugsweise mit einer Rühreinrichtung (25) versehen ist. Im Verweilbehälter (24) liegen die Temperaturen im Bereich von 30 bis 85°C und vorzugsweise bei etwa 60°C und man sorgt für Verweilzeiten im Bereich von 3 bis 60 Minuten. Unter der Wirkung des Trennhilfsmittels werden die am Phosphatidschlamm adsorbierten Enzyme abgelöst und in die Wasserphase überführt. Zum Abtrennen der enzymhaltigen Wasserphase gibt man die Flüssigkeit aus dem Verweilbehälter (24) in eine Filtrationseinrichtung (26), die bevorzugt als Mikrofiltration arbeitet. Alternativ kann an dieser Stelle auch zentrifugiert werden. Man trennt so den Phosphatidschlamm ab, den man in der Leitung (27) entfernt. Die die gebrauchten Enzyme enthaltende wäßrige Phase wird in der Leitung (28) abgezogen und zur Wiederverwendung dem Vorratsbehälter (10) zugeführt. Frische Enzymlösung kommt, soweit notwendig, aus der Leitung (29). Auf diese Weise ist es möglich, die gebrauchten Enzyme für die Entschleimung des Öls wiederzuverwenden und damit die Betriebskosten des Verfahrens ganz erheblich zu senken.

Das Verfahren gemäß Fig. 2 stimmt zwischen den Leitungen (1) und (17) mit dem zuvor zusammen mit Fig. 1 beschriebenen Verfahren überein. Auch gemäß Fig. 2 wird das aus dem Entschleimungsreaktor (13) kommende Wasser-Phosphatidschlamm-Öl-Gemisch durch die Leitung (17) der Zentrifuge (18) zugeführt, aus der man in der Leitung (19) entschleimtes Öl abzieht. Der enzymhaltigen Wasser-Schlamm-Phase der Leitung (30) gibt man aus dem Vorratsbehälter (31) Lösungsvermittler zu und verrührt das Ganze im Verweilbehälter (32). Dabei entsteht eine wäßrige, enzymhaltige Lösung, die man durch die Leitung (28) in den Vorratsbehälter (10) zum Wiederverwenden zurückführt; ein Überschuß der Lösung kann in der Leitung (29) entfernt werden. An die Stelle des Verweilbehälters (32) kann auch ein Dispergierer (22), vgl. Fig. 1, treten.

Eine Alternative besteht darin, daß man im Verfahren der Fig. 2 den Lösungsvermittler durch die gestrichelte Leitung (33) bereits vor der Zentrifuge (18) dem Wasser-Schlamm-Öl-Gemisch der Leitung (17) zugibt, wobei die Zentrifuge auch als Mischeinrichtung dient. Neben dem entschleimten Öl der Leitung (19) kommt hierbei eine wäßrige, enzymhaltige Lösung aus der Zentrufige (18), die man durch die Leitungen (30), (34) und (28) zum Wiederverwenden ganz oder teilweise in den Vorratsbehälter (10) zurückleitet. Der Vorratsbehälter (31) und der Verweilbehälter (32) können bei dieser Verfahrensvariante entfallen.

### Beispiele

In einer der Zeichnung entsprechenden Laborapparatur mit einem einstufigen Reaktor (13) wird Rapsöl, das mit Wasser vorentschleimt ist, auf verschiedene Weise mit Enzymen entschleimt. Die Beispiele 1, 5 und 6 sind Vergleichsbeispiele, bei denen das erfindungsgemäße Verfahren nicht angewandt wird.

### Beispiel 1

6 l vorentschleimtes Rapsöl werden bei 60°C mit 54 ml einer wäßrigen, 10 %igen Zitronensäurelösung versetzt; zur Einstellung des pH-Werts auf 5,0 gibt man 48 ml einer wäßrigen, 5 %igen NaOH-Lösung zu. Nach einer Verweilzeit von 30 Minuten werden 205 ml einer wäßrigen Phospholipase-A2-Lösung mit 3800 Lecitaseeinheiten dem Reaktionsgemisch zugesetzt. Nach einer Behandlungsdauer von 5 Stunden bei 60°C unter intensiver Durchmischung wird die Wasser-Öl-Emulsion mittels einer Zentrifuge (18) in eine Öl- und eine Wasser-Schlamm-Phase separiert. Das entschleimte Rapsöl in der Leitung (19) weist einen restlichen Phosphor-Gehalt von 6 ppm auf, das Volumen der Wasser-Schlamm-Phase beträgt 370 ml. Der Phosphor-Gehalt ist ein Maß für den Grad der Entschleimung, gut entschleimtes Öl weist einen Rest-P-Gehalt von weniger als 10 ppm auf.

### Beispiel 2

Für die erfindungsgemäße Verfahrensweise gemäß Fig. 2 wird das Beispiel 1 wiederholt, wobei man der Wasser-Schlamm-Phase der Leitung (30) 3 g/l TWEEN 80 zusetzt und die Flüssigkeit 10 min in einem Dispergierer (Ultra-Turrax) intensiv rührt. Man erhält so eine schlammfreie, enzymhaltige Lösung ohne suspendierte Partikel, die man über die Leitung (28) in den Vorratsbehälter (10) zurückführt. Auf die Zugabe frischer Enzyme wird verzichtet. Das entschleimte Öl der Leitung (19) weist einen Rest-Phosphor-Gehalt von 5 ppm pro Durchgang auf.

### Beispiel 3

Für die erfindungsgemäße Verfahrensweise gemäß Fig. 2 wird das Beispiel 1 wiederholt, wobei man dem aus dem Enzymreaktor über die Leitung 17 austretenden Flüssigkeitsgemisch über die Leitung (33) 2,5 g Tween 80 pro Liter Gemisch zusetzt und das Gemisch in der Zentrifuge 18 auftrennt. Man erhält so eine weitgehend schlammfreie, enzymhaltige Lösung, die man über Leitung (34) und Leitung (28) dem Vorratsbehälter (10) zuführt. Auf die Zugabe frischer Enzyme wird verzichtet. Das entschleimte Öl der Leitung (19) weist einen Rest-Phosphor-Gehalt von 5 ppm auf.

### Beispiel 4

Für die erfindungsgemäße Verfahrensweise gemäß Fig. 1 wird das Beispiel 1 wiederholt, wobei man der Wasser-Schlamm-Phase der Leitung (20) pro Liter 2 g TWEEN 80 (Hersteller DuPont) zusetzt und die Flüssigkeiten in einem Dispergierer (22) (Ultra-Turrax) homogenisiert. Nach einer Verweilzeit von 10 Minuten wird der Phosphatidschlamm durch Zentrifugieren von der wäßrigen Enzymlösung abgetrennt. Die Enzymlösung wird über die Leitung (28) in den Vorratsbehälter (10) zurückgeführt, wobei man auf die Zugabe frischer Enzymlösung ganz verzichtet. Der Rest-Phosphor-Gehalt im entschleimten Öl der Leitung (19) beträgt 5 ppm.

### Beispiel 5

Das Beispiel 4 wird so abgewandelt, daß anstelle der wäßrigen Enzymlösung der nach Zentrifugieren in der Leitung (27) anfallende, mit TWEEN 80 vorbehandelte Phosphatidschlamm über die Dosierstelle (9) mit dem Öl der Leitung (8) vermischt wird. Es zeigt sich, daß dieser Phosphatidschlamm zum Verbessern der Entschleimung wirkungslos ist, da er keine Enzymaktivität aufweist.

### Beispiel 6

Man arbeitet gemäß Beispiel 4, doch ohne die Rückführung der wäßrigen Enzymlösung in der Leitung (28). Es wird nun der Phosphatidschlamm der Leitung (27) in destilliertem Wasser resuspendiert und 10 Minuten lang bei 60°C mit einem Dispergierer (Ultra-Turrax) homogenisiert. Dann trennt man die Schlammphase durch Zentrifugieren ab und führt die gleichzeitig angefallene wäßrige Phase zur Dosierstelle (9) zurück. Frische Enzymlösung wird nicht mehr zugegeben. Nach einer Behandlungsdauer von 5 Stunden wird im Rapsöl ein restlicher P-Gehalt von 49 ppm gefunden, der beweist, daß aus dem Phosphatidschlamm der Leitung (27) keine Enzyme zurückgewonnen wurden.

### Beispiel 7

Für die erfindungsgemäße Verfahrensweise wird das Beispiel 1 wiederholt, wobei man der Wasser-Schlamm-Phase der Leitung (20) pro Liter 2 g Alginat Protan (Hersteller: Pronova-Biopolymer, Norwegen) zusetzt und die Flüssigkeiten in einem Dispergierer (22) (Ultra-Turrax) homogenisiert, vgl. Fig. 1. Nach einer Verweilzeit von 10 Minuten wird der Phosphatidschlamm durch Zentrifugieren von der wäßrigen Enzymlösung abgetrennt. Die Enzymlösung wird in den Vorratsbehälter (10) zurückgeführt. Ohne Zusatz von frischen Enzymen beträgt der Rest-Phosphor-Gehalt im entschleimten Öl der Leitung (19) 8 ppm. Das gleiche Ergebnis wird mit 2 g/l hydrolysierter Gelatine (Hersteller: Gibco, Schottland) anstelle von Alginat Protan erreicht. Wenn man als Trennhilfsmittel 2 g/l wasserlösliche Stärke (Hersteller: Merck, Darmstadt) verwendet, erreicht man im entschleimten Öl einen Rest-Phosphor-Gehalt von 2 ppm.

## Patentansprüche

1. Verfahren zum Entschleimen von Pflanzenöl, wobei man das Pflanzenöl auf einen pH-Wert von 3 bis 6 einstellt, eine wäßrige Enzymlösung im Öl dispergiert, die eines der Enzyme Phospholipase A1, A2 oder B enthält, die Enzyme im Öl unter Rühren bei Temperaturen von 20 bis 90°C in einem Entschleimungsreaktor einwirken läßt und aus der aus dem Entschleimungsreaktor abgezogenen Flüssigkeit entschleimtes Öl abtrennt, dadurch gekennzeichnet, daß man der aus dem Entschleimungsreaktor abgezogenen Flüssigkeit bei Temperaturen von 20 bis 90°C vor oder nach dem Abtrennen des entschleimten Öls ein Trennhilfsmittel oder einen Lösungsvermittler zugibt und eine wäßrige, gebrauchte Enzyme enthaltende, weitgehend schlammfreie Lösung gewinnt, die man mindestens teilweise vor den Entschleimungsreaktor zurückführt und im zu entschleimenden Öl dispergiert, wobei der Anteil gebrauchter, zurückgeführter Enzyme in der Gesamtmenge der im Öl dispergierten Enzyme mindestens 10 % beträgt.

2. Verfahren nach Anspruch 1, dadurch gekennzeichnet, daß man aus der aus dem Entschleimungsreaktor abgezogenen Flüssigkeit entschleimtes Öl abtrennt und dabei eine Wasser-Schlamm-Phase gewinnt, in welcher man bei Temperaturen im Bereich von 20 bis 90°C Trennhilfsmittel dispergiert, wobei man die Wasser-Schlamm-Phase in einem Verweilbehälter rührt, aus der gerührten Wasser-Schlamm-Phase eine wäßrige, weitgehend schlammfreie, gebrauchte Enzyme enthaltende Phase abtrennt und mindestens teilweise vor den Entschleimungsreaktor zurückführt.

3. Verfahren nach Anspruch 1, dadurch gekennzeichnet, daß man aus der aus dem Entschleimungsreaktor abgezogenen Flüssigkeit entschleimtes Öl abtrennt und dabei eine Wasser-Schlamm-Phase gewinnt, welcher man bei Temperaturen im Bereich von 20 bis 90°C Lösungsvermittler zugibt und unter Rühren eine wäßrige, gebrauchte Enzyme enthaltende, weitgehend schlammfreie Lösung erzeugt, die man mindestens teilweise vor den Entschleimungsreaktor zurückführt.

4. Verfahren nach Anspruch 1, dadurch gekennzeichnet, daß man der aus dem Entschleimungsreaktor abgezogenen Flüssigkeit Lösungsvermittler zugibt, die Flüssigkeit durch eine Trenneinrichtung führt und entschleimtes Öl und getrennt davon eine wäßrige, gebrauchte Enzyme enthaltende, weitgehend schlammfreie Lösung erhält, wobei man die Lösung mindestens teilweise vor den Entschleimungsreaktor zurückführt.

5. Verfahren nach Anspruch 1 oder einem der folgenden, dadurch gekennzeichnet, daß man als Trennhilfsmittel und Lösungsvermittler
a) Polyethylen-Zucker-Fettsäureester,
b) Rizinusethoxylat,
c) ethoxyliertes Palmitat,
d) ethoxylierter synthetischer primärer Alkohol,
e) ethoxylierter Laurylalkohol,
f) ethoxylierter Talgfettalkohol oder
g) hydrophobes Tensid
verwendet.

6. Verfahren nach einem der Ansprüche 1 bis 5, dadurch gekennzeichnet, daß man als Trennhilfsmittel mindestens
h) eine anionaktive Verbindung oder
i) eine nichtionogene Verbindung
verwendet.

7. Verfahren nach Anspruch 1 oder einem der folgenden, dadurch gekennzeichnet, daß man das Trennhilfsmittel oder den Lösungsvermittler pro Liter Flüssigkeit in einer Menge von 0,1 bis 100 g zugibt.

8. Verfahren nach einem der Ansprüche 1 bis 4, dadurch gekennzeichnet, daß der Anteil gebrauchter Enzyme in der Gesamtmenge der im zu entschleimenden Öl dispergierten Enzyme mindestens 20 % beträgt.

## Claims

1. A method for degumming vegetable oil, in which the vegetable oil is adjusted to a pH value of 3 to 6, an aqueous enzyme solution which contains one of the enzymes phospholipase A1, A2 or B is dispersed in the oil, the enzymes are allowed to act in the oil, with stirring, at temperatures of 20 to 90°C in a degumming reactor and degummed oil is separated off from the liquid withdrawn from the degumming reactor,
characterised in that a separation promoter or a solubiliser is added to the liquid withdrawn from the degumming reactor at temperatures of 20 to 90°C before or after the degummed oil has been separated off, and an aqueous, largely sludge-free solution containing spent enzymes is obtained which is recycled at least in part to a location before the degumming reactor and is dispersed in the oil to be degummed, the proportion of spent, recycled enzymes in the total quantity of enzymes dispersed in the oil being at least 10%.

2. A method according to Claim 1, characterised in that degummed oil is separated off from the liquid withdrawn from the degumming reactor and in so doing a water/sludge phase is obtained in which separation promoter is dispersed at temperatures in the range from 20 to 90°C, the water/sludge phase being stirred in a detention tank, an aqueous, largely sludge-free phase containing spent enzymes is separated off from the stirred water/sludge phase and recycled at least in part to a location before the degumming reactor.

3. A method according to Claim 1, characterised in that degummed oil is separated off from the liquid withdrawn from the degumming reactor and in so doing a water/sludge phase is obtained to which solubiliser is added at temperatures in the range from 20 to 90°C, and, with stirring, an aqueous, largely sludge-free phase containing spent enzymes is produced which is recycled at least in part to a location before the degumming reactor.

4. A method according to Claim 1, characterised in that solubiliser is added to the liquid withdrawn from the degumming reactor, the liquid is passed through a separating means and degummed oil and, separately therefrom, an aqueous, largely sludge-free solution containing spent enzymes is obtained, the solution being recycled at least in part to a location before the degumming reactor.

5. A method according to Claim 1 or one of the following claims, characterised in that
a) polyethylene-sugar-fatty acid ester,
b) ricinus ethoxylate,
c) ethoxylated palmitate,
d) ethoxylated synthetic primary alcohol,
e) ethoxylated lauryl alcohol,
f) ethoxylated tallow fatty alcohol or
g) hydrophobic surfactant
are used as separation promoter and solubiliser.

6. A method according to one of Claims 1 to 5, characterised in that at least
h) one anion-active compound or
i) one non-ionogenic compound
is used as separation promoter.

7. A method according to Claim 1 or one of the following claims, characterised in that the separation promoter or the solubiliser is added in a quantity of 0.1 to 100 g per litre of liquid.

8. A method according to one of Claims 1 to 4, characterised in that the proportion of spent enzymes in the total quantity of enzymes dispersed in the oil to be degummed is at least 20%.

## Revendications

1. Procédé pour la démucilagination d'huile végétale, dans lequel on règle le pH de l'huile végétale à une valeur de 3 à 6, on disperse dans l'huile une solution aqueuse enzymatique qui contient une des enzymes phospholipases A1, A2 ou B, on laisse agir les enzymes dans l'huile tout en agitant à des températures de 20 à 90°C dans un réacteur de démucilagination et on sépare l'huile ayant subi une démucilagination du liquide extrait du réacteur de démucilagination, caractérisé en ce qu'on ajoute au liquide extrait du réacteur de démucilagination, à des températures de 20 à 90°C, avant ou après la séparation de l'huile ayant subi une démucilagination, un adjuvant de séparation et/ou un solubilisateur, et on récupère une solution aqueuse exempte de boue dans une large mesure, qui contient les enzymes ayant déjà servi, que l'on recycle au moins partiellement en amont du réacteur de démucilagination et que l'on disperse dans l'huile qui doit être soumise à une démucilagination, la fraction des enzymes recyclées ayant déjà servi représentant au moins 10% de la quantité totale des enzymes dispersées dans l'huile.

2. Procédé selon la revendication 1, caractérisé en ce qu'on sépare du liquide extrait du réacteur de démucilagination l'huile ayant subi une démucilagination et on obtient en l'occurrence une phase eau-boue dans laquelle on disperse des adjuvants de séparation à des températures dans le domaine de 20 à 90°C, dans lequel on agite la phase eau-boue dans un récipient de séjour, on sépare de la phase eau-boue agitée une phase aqueuse exempte de boue dans une large mesure et contenant des enzymes ayant déjà servi et on la recycle au moins partiellement en amont du réacteur de démucilagination.

3. Procédé selon la revendication 1, caractérisé en ce qu'on sépare du liquide extrait du réacteur de démucilagination l'huile ayant subi une démucilagination et on obtient en l'occurrence une phase eau-boue à laquelle on ajoute des solubilisateurs à des températures dans le domaine de 20 à 90°C et on obtient, tout en agitant, une solution aqueuse contenant les enzymes ayant déjà servi et exempte de boue dans une large mesure, que l'on recycle au moins partiellement en amont du réacteur de démucilagination.

4. Procédé selon la revendication 1, caractérisé en ce qu'on ajoute des solubilisateurs au liquide extrait du réacteur de démucilagination, on guide le liquide à travers un mécanisme de séparation et on obtient de l'huile ayant subi une démucilagination et, séparée de cette dernière, une solution aqueuse contenant les enzymes ayant déjà servi et exempte de boue dans une large mesure, dans lequel on recycle la solution au moins en partie en amont du réacteur de démucilagination.

5. Procédé selon la revendication 1 ou selon une quelconque des revendications ultérieures, caractérisé en ce qu'on utilise, comme adjuvant de séparation et comme solubilisateur,
a) des esters d'acides gras de polyéthylène-sucre,
b) de l'éthoxylate de ricin,
c) du palmitate éthoxylé,
d) un alcool primaire synthétique éthoxylé,
e) de l'alcool laurylique éthoxylé,
f) un alcool gras de suif éthoxylé ou
g) un agent tensioactif hydrophobe.

6. Procédé selon l'une quelconque des revendications 1 à 5, caractérisé en ce qu'on utilise, comme adjuvant de séparation, au moins
h) un composé actif par voie anionique ou
i) un composé non ionogène.

7. Procédé selon la revendication 1 ou selon une quelconque des revendications ultérieures, caractérisé en ce qu'on ajoute l'adjuvant de séparation ou le solubilisateur, par litre de liquide, en une quantité de 0,1 à 100 g.

8. Procédé selon une quelconque des revendications 1 à 4, caractérisé en ce que la fraction d'enzymes ayant déjà servi représente au moins 20% de la quantité totale des enzymes dispersées dans l'huile qui doit être soumise à une démucilagination.
